# EUROPÄISCHE PATENTSCHRIFT

(11) **EP 0 224 521 B1**
(45) Veröffentlichungstag und Bekanntmachung des Hinweises auf die Patenterteilung: **15.03.1989**
(21) Anmeldenummer: 86903344.9
(22) Anmeldetag: 21.05.1986
(51) Int. Cl.: B05B 17/06

(54) **FLÜSSIGKEITSZERSTÄUBER**
SPRAYER
ATOMISEUR

(30) Priorität: 23.05.1985 DE 3518646
(43) Veröffentlichungstag der Anmeldung: 10.06.1987
(73) Patentinhaber: Battelle-Institut e.V., D-60441 Frankfurt (DE)
(72) Erfinder: LIERKE, Ernst-Günter, D-6131 Schwalbach (DE); GROSSBACH, Rudolf, D-6277 Bad Camberg (DE); FLÖGEL, Karl, D-7868 Todtnau (DE); HEIDE, Wolfgang, M., D-6100 Darmstadt (DE); JUNGER, Martin, D-7441 Grafenberg (DE)
(86) Internationale Anmeldenummer: EP8600307
(87) Internationale Veröffentlichungsnummer: WO8606985

(56) Entgegenhaltungen:
- DE-A- 2 137 083
- DE-A- 3 108 481
- DE-A- 3 112 340

## Beschreibung

Die Erfindung betrifft einen Flüssigkeitszerstäuber mit einer Flüssigkeitszufuhr, mit einem Ultraschall-Anregungssystem und mit einem hiermit gekoppelten schmalen Biegestreifen, auf dem bei Anregung mehrere dicht aufeinanderfolgende, im wesentlichen parallele Knotenlinien erzeugbar sind.

Bei konventionellen Ultraschall-Kapillarwellenzerstäubern erfolgt die Vernebelung durch Tropfenabschnürung aus einem stehenden Kapillarwellengitter mit schachbrettartig angeordneten Knotenlinien, das sich auf einem dünnen, von einer schwingenden Festkörperfläche angeregten Flüssigkeitsfilm an der flüssig/gasförmigen Phasengrenze ausbildet. Die Zerstäubung erfordert eine von der Frequenz und verschiedenen Flüssigkeitsparametern abhängige Anregungsamplitude der schwingenden Festkörperoberfläche und eine geeignete Dicke des Flüssigkeitsfilms. Bei zu dünnem Film können sich keine Tröpfchen ausbilden, bei zu dicken Film werden durch Dämpfung in der Flüssigkeit keine effektiven Kapillarwellen angeregt.

Hohe Zerstäuberleistungen und feine Tröpfchen lassen sich, unabhängig von den Flüssigkeitsparametern, mit Biegewellenzerstäubern erreichen. Bekannt ist z. B. ein Zerstäuber mit einem Biegeresonator, der in Form eines länglichen, schmalen Streifens ausgebildet ist, auf den sich bei Ultraschallanregung mehrere parallele Knotenlinien bilden (DE-A 31 12 340). Bei diesen Vorrichtungen werden formstabile und steife Titan-Blechstreifen von 1 bis 2 mm Dicke, 1 bis 2 cm Breite und 20 cm bis 2 m Länge eingesetzt. Die Anregung erfolgt durch einen piezoelektrischen Stufen-Konzentrator, in der Regel von der Mitte des Biegestreifens. Die zu vernebelnde Flüssigkeit wird durch ein perforiertes Rohr ober- oder unterhalb des Biegestreifens mit Austrittslöchern an die Knotenstellen der Wandlerschnelleamplitude zugeführt.

Der wesentliche Nachteil dieser Anordnung resultiert daraus, daß die Wandler bei Biegewellenlängen X_{B}, die größer als die Schallwellenlänge Aₒ in Luft sind, sehr intensive Schallwellen in Luft abstrahlen und zwar unter einem Winkel a gegen die Flächennormale :

Die hohen Schallpegel in dieser Richtung sind stark störend und entziehen dem Wandler unnötigerweise Energie. Ferner reicht die Eigensteifigkeit des Biegeresonators bei weitem nicht aus, um den Wandler exakt parallel zum perforierten Flüssigkeitszuführungsrohr zu halten. Würde man solche langen Biegewandler mit gewisser Formstabilität mechanisch fixieren, z. B. durch sogenannte Reiter, so würde die Linearität der Zerstäubung beeinträchtigt werden. Ferner müsste die Fixierung exakt an den Schnelleknoten erfolgen, da sonst die Resonanzschwingung zerstört wäre. Prinzipiell ist bei solchen relativ dicken Biegeschwingern außerdem die Zerstäubung nicht homogen genug, da zwischen den parallelen Knotenlinien im Bereich der Knoten keine Vernebelung stattfindet. Die Resonanzfrequenzen eines solchen langen Biegestreifens sind außerdem noch gut direkt voneinander abgesetzt. Z. B. bei 30 kHz und einem 1 m langen 2 mm dicken Titan-Blechstreifen beträgt der Abstand zwischen zwei benachbarten Resonanzen etwa 300 Hz. Es ist schwierig, diese Resonanz genau einzuhalten, anderenfalls verschieben sich aber bei Änderungen, z. B. Temperatureinflüsse, die Knotenlagen in unerwünschter Weise.

Der vorliegenden Erfindung liegt die Aufgabe zugrunde, einen Biegeschwinger zu entwickeln, mit dem unter erheblicher Leistungsersparnis am Generator eine homogene und dichte Nebelverteilung ermöglicht wird.

Diese Aufgabe ist erfindungsgemäß dadurch gelöst, daß der Biegestreifen eine derart geringe Dicke aufweist, daß er keine ausreichende Eigensteifigkeit zur linearen Ausrichtung besitzt und daß die Formstabilität des Biegestreifens durch mindestens eine mechanische Halterung hergestellt ist, wobei ein Ende des Biegestreifens mit dem Ultraschall-Anregungssystem gekoppelt und das andere Ende mechanisch gehaltert ist und/ oder der Biegestreifen in Längsrichtung gehaltert ist.

Erfindungsgemäß wird anstelle des massiveren Biegestreifens mit Eigensteifigkeit ein dünner Biegestreifen eingesetzt. Die Stärke des Streifens beträgt vorzugsweise weniger als 1 mm, insbesondere 0,3 bis 0,9 mm. Zur Anregung wird der Streifen an einem Ende mit dem Stufenkonzentrator in an sich bekannter Weise, z. B. durch Schraubverbindung, gekoppelt. Die Formfestigkeit, vor allem die lineare Ausrichtung, ergibt sich durch eine mechanische Halterung am anderen Ende des Biegestreifens, die gemäß einer besonders bevorzugten Ausführungsform zum Vorspannen des Streifens dient. Sowohl die Position der Halterung, als auch der Grad an Vorspannung können variiert werden. Eine exakte Knotenlage am Ende des Wandlers, d. h. außerhalb der nebelnden Zone des Zerstäubers, ermöglicht die gleichmäßige Zerstäubung auf praktisch der gesamten Wandlerlänge mit Ausnahme der beiden Endabschnitte.

Der Wandler kann über eine größere Länge als es bisher möglich war, exakt parallel zum Flüssigkeitszuführungsrohr ausgerichtet werden. Da die benachbarten Biegewellenknoten dichter nebeneinander liegen, kann eine gleichmäßigere Zerstäubung erzielt werden. Eine genaue Ausrichtung der Flüssigkeitszuführungslöcher, die linear und in geringem Abstand voneinander angeordnet sind, relativ zu den Knotenlinien wird überflüssig. Aus diesem Grunde kann im Prinzip auch ein Zuführungsrohr mit einem Längsschlitz zum Flüssigkeitsaustritt eingesetzt werden, wobei der Kapillarspalt zwischen Schlitz und Biegestreifen vorzugsweise mit einem Filz oder dergleichen versehen sein kann.

Bei geringer Blechstärke d von weniger als 1 mm ist die Biegewellenlänge X_{B} wesentlich kleiner, da X_{B} proportional zu va ist. Dadurch strahlt der Biegewandler nicht mehr mit scharfer Richtcharakteristik Luftschall in die Umgebung ab, der nicht zur Zerstäubung beiträgt. Dadurch kann außerdem erhebliche Leistung am Generator eingespart werden.

Durch die geringen Frequenzabstände zwischen benachbarten Biegeresonanzen ist der lange Biegewandler (Länge 1) praktisch permanent in Resonanz da der Frequenzabstand Δf wegen fₙ - n/1 proportional zu der Blechdicke d ist. Eine Änderung zwischen benachbarten Resonanzen, was auf die Knotenlagen an den Endpunkten des Wandlers keinen Einfluß hat, wird vom Generator praktisch nicht wahrgenommen ; ein leichtes Wobbeln der Anregefrequenz läßt die dichtliegenden Knotenpositionen praktisch zum Verschwinden bringen. Auch dadurch wird eine wesentlich gleichmäßigere lineare Zerstäubung erzielt.

Bei dünnen Biegeblechen von weniger als 0,5 mm Dicke aus hochohmigen Metallen und Legierungen, z. B. Titan oder Speziallegierungen, wie hochwarmfester sonderlegierter Federstahl, kann der Biegeblechstreifen mittels Stromdurchgang vorgeheizt werden. Auf diese Weise lassen sich zähe Flüssigkeiten, deren Viskosität bei höheren Temperaturen stark abnimmt, im vorgeheizten Zustand zerstäuben. Dadurch wird auch eine effektive Zerstäubung von niederschmelzenden Metallen ermöglicht.

Die Biegestreifen müssen nicht linear gespannt sein, sondern können auch zu einem Ring oder in jeder beliebig anderen Form gebogen für den speziellen Fall eingesetzt werden.

Die Erfindung wird anhand der schematischen Zeichnung näher erläutert. Es zeigen :
Fig. 1 eine Ausführungsform des erfindungsgemäßen Zerstäubers ;
Fig. 2 eine mögliche Ausrichtung der Flüssigkeitszuführung zu dem linearen Biegeresonator und
Fig. 3 im Querschnitt eine Ausführungsform für die Zerstäubung in einer Zerstäubungskammer.

Bei der Ausführungsform gemäß Fig. 1 wird ein schmaler Biegestreifen 1, der so dünn ist, daß er keine Eigensteifigkeit in Längsrichtung besitzt, einerseits mit dem Stufenkonzentrator 2 und andererseits mit einer Vorspanneinrichtung 3 verbunden. Dabei wird der Biegestreifen durch Klemmbacken geführt. Der Biegestreifen 1 kann durch die axiale Schwingung des Stufenkonzentrators 2 angeregt werden. Der Biegestreifen ist senkrecht zu der Achse des Anregungssystems 2 angeordnet. Durch Verschieben der Endarretierung auf einem Spannrahmen mit Zwischenelementen kann man praktisch die Länge des Zerstäubers durch einfaches Austauschen des Biegestreifens 1 verschiedener Länge in weiten Grenzen variieren. Der Biegestreifen 1 kann aus Bandmaterial hergestellt werden.

Mit einem 0,5 mm dicken, 1 m langen Biegestreifen aus 90 % Ti, 6 % AI und 4 % V wurden Flüssigkeiten mit Viskositäten von weniger als 10 m Pa - s doppelseitig vernebelt. Der Zerstäuber ermöglicht die Verneblung von 200-300 L Flüssigkeit pro Stunde.

Die Flüssigkeitszuführung kann gemäß Fig. 2 durch ein Rohr 4 gewährleistet werden, das parallel zu dem Biegestreifen 1 ausgerichtet ist. Wegen der Knotenliniendichte auf dem Biegestreifen, kann die Flüssigkeit durch einen Schlitz 5 kontinuierlich und linear durchgehend zugeführt werden. Zur Erzeugung der Kapillarzuführung kann der Schlitz 5 mit geeignetem porösen Material 6 versehen sein, z. B. Filz, Fasern od. dgl.

Es zeigt sich, daß Flüssigkeiten, deren Viskosität durch Abdampfen von Lösungsmittelkomponenten während der Zerstäubung stark ansteigt, mit Biegewellenzerstäubern nur schwer zerstäubt werden können. Es bildet sich allmählich auf dem Wandler ein Rückstand, unter Umständen aus Suspensionsteilchen, klebrigen Bestandteilen oder kristallisierenden Komponenten aus. Dieser Rückstand beeinträchtigt die Schwingungseigenschaften des Biegewandlers. Es wird vorgeschlagen, das Abdampfen von Lösungsmittelkomponente dadurch zu verhindern, daß der Zerstäuber gemäß Fig. 3 einem horizontalen Rohr 7 mit Nebelauslaßschlitz 8 betrieben wird. Am Boden des Rohres 7 wird aus einem Lösungsmittel-Sumpf 9, der unter Umständen beheizt sein kann, genügend Lösungsmitteldampf erzeugt, so daß sich um den Zerstäuber ein Sättigungszustand einstellt.

Verdampfung erfolgt dann erst nach der Zerstäubung beim Nebelaustritt aus dem Öffnungsschlitz 8 des Rohres 7.

Bei dieser Ausführungsform wird die Flüssigkeit aus einem Reservoir 10 über Pumpe 11 zur Flüssigkeitszuführung 12 und dem Biegestreifen 1 geführt. Durch geeignete Einstellung der Blenden 13 kann die Nebelaustrittsöffnung 8 des Rohres 7 so reguliert werden, daß nur der Anteil feinster Tröpfchen durch den Schlitz 8 heraustritt.

## Patentansprüche

1. Flüssigkeitszerstäuber mit einer Flüssigkeitszufuhr (4 ; 12), mit einem Ultraschall-Anregungssystem und mit einem hiermit gekoppelten schmalen Biegestreifen, auf dem bei Anregung mehrere dicht aufeinanderfolgende, im wesentlichen parallele Knotenlinien erzeugbar sind, dadurch gekennzeichnet, daß der Biegestreifen (1) eine derart geringe Dicke aufweist, daß er keine ausreichende Eigensteifigkeit zur linearen Ausrichtung besitzt und daß die Formstabilität des Biegestreifens durch mindestens eine mechanische Halterung (3) hergestellt ist, wobei ein Ende des Biegestreifens (1) mit dem Ultraschall-Anre- . gungssystem (2) gekoppelt und das andere Ende mechanisch gehaltert ist und/oder der Biegestreifen (1) in Längsrichtung gehaltert ist.

2. Flüssigkeitszerstäuber nach Anspruch 1, dadurch gekennzeichnet, daß der Biegestreifen aus hochohmigen Metallen oder Legierungen, vorzugsweise auf Titanbasis oder aus rostfreien Stahl, besteht und daß der Biegestreifen eine Dicke von weniger als 1 mm, vorzugsweise 0,3 bis 0,9 mm aufweist.

3. Flüssigkeitszerstäuber nach Anspruch 1 oder 2, dadurch gekennzeichnet, daß die mechanische Halterung als eine Vorspanneinrichtung (3) ausgebildet ist, durch die eine beliebige Vorspannung auf dem Biegestreifen (1) einstellbar ist.

4. Flüssigkeitszerstäuber nach einem der Ansprüche 1 bis 3, dadurch gekennzeichnet, daß die Position der mechanischen Halterung (3) variierbar ist.

5. Flüssigkeitszerstäuber nach einem der Ansprüche 1 bis 4, dadurch gekennzeichnet, daß der Biegestreifen (1) austauschbar ist.

6. Flüssigkeitszerstäuber nach einem der Ansprüche 1 bis 5, dadurch gekennzeichnet, daß der Biegestreifen (1) in einem seiner Länge und Form entsprechenden Rohr (7) angeordnet ist, das im Bereich der vernebelnden Zone des Biegestreifens (1) mit einem Nebelauslaßschlitz (8) versehen ist.

7. Flüssigkeitszerstäuber nach Anspruch 6, dadurch gekennzeichnet, daß die Breite des Nebelauslaßschlitzes (8) variierbar ist.

## Claims

1. Liquid atomiser with liquid supply (4; 12), with an ultrasonic excitation system and with a narrow bending strip coupled with the latter system, on which bending strip several closely spaced, essentially parallel nodal lines can be generated during resonance excitation, comprising : the bending strip (1) having such a low thickness that it does not have sufficient inherent stability for linear alignment, and dimensional stability of said bending strip being achieved by at least one mechanical fixing device (3), one end of the bending strip (1) being coupled with the ultrasonic excitation system (2) and the other end being mechanically fixed and/or the bending strip (1) being supported in longitudinal direction.

2. Liquid atomiser as claimed in Claim 1, wherein the bending strip consists of highly resistive metals or alloys, preferably on a titanium basis, or of stainless steel, and wherein the bending strip has a thickness of less than 1 mm, preferably 0.3 to 0.9 mm.

3. Liquid atomiser as claimed in Claim 1 or Claim 2, wherein the mechanical fixing means is a prestressing device (3), by means of which any desired prestress of the bending strip (1) can be adjusted.

4. Liquid atomiser as claimed in any of the Claims 1 to 3, wherein the position of the mechanical fixing device (3) can be varied.

5. Liquid atomiser as claimed in any of the Claims 1 to 4, wherein the bending strip (1) can be exchanged.

6. Liquid atomiser as claimed in any of the Claims 1 to 5, wherein the bending strip (1) is positioned in a cylindrical chamber (7) of corresponding length and shape, said cylindrical chamber being provided with a spray outlet slit (8) in the region of the atomising zone of the bending strip (1).

7. Liquid atomiser as claimed in Claim 6, wherein the width of the spray outlet slit (8) can be varied.

## Revendications

1. Vaporiseur de liquide, avec une amenée de liquide (4, 12), avec un système d'excitation par ultra-sons et avec une bande de flexion étroite accouplée, sur laquelle on peut produire lors de l'excitation plusieurs lignes nodales se succédant de près et principalement parallèles, caractérisé en ce que la bande de flexion (1) présente une épaisseur limitée de façon à ce qu'elle ne présente aucune rigidité propre par rapport à l'alignement linéaire et que la stabilité de forme est établie par au moins une fixation (3) mécanique, une extrémité de la bande de flexion (1) étant à cette occasion couplée au système d'excitation à ultra-sons (2) et l'autre extrémité étant maintenue mécaniquement ou bien la bande de flexion (1) étant maintenue en direction longitudinale.

2. Vaporiseur de liquide selon la revendication 1, caractérisé en ce que la bande de flexion se compose de métaux ou d'alliages fortement ohmiques, de préférence à base de titane ou en acier inoxydable, et en ce que la bande de flexion présente une épaisseur de moins de 1 mm, de préférence 0,3 à 0,9 mm.

3. Vaporiseur de liquide selon la revendication 1 ou 2, caractérisé en ce que la fixation mécanique est réalisée sous forme de dispositif de précontrainte (3), au moyen duquel une précontrainte arbitraire est susceptible d'être réglée sur la bande de flexion (1).

4. Vaporiseur de liquide selon l'une des revendications 1 à 3, caractérisé en ce que la position de la fixation mécanique (3) est susceptible de varier.

5. Vaporiseur de liquide selon l'une des revendications 1 à 4, caractérisé en ce que la bande de flexion (1) est interchangeable.

6. Vaporiseur de liquide selon l'une des revendications 1 à 5, caractérisé en ce que la bande de flexion (1) est disposée dans un tube (7) correspondant à sa longueur et à sa forme, qui est pourvu d'une fente de sortie de brouillard (8) dans la zone vaporisante de la bande de flexion (1

7. Vaporiseur de liquide selon la revendication 6, caractérisé en ce que la largeur de la fente de sortie de brouillard (8) est susceptible de varier.
